# EUROPÄISCHE PATENTSCHRIFT

(11) **EP 0 171 409 B1**
(45) Veröffentlichungstag und Bekanntmachung des Hinweises auf die Patenterteilung: **07.01.1988**
(21) Anmeldenummer: 85900727.0
(22) Anmeldetag: 28.01.1985
(51) Int. Cl.: A63F 9/10, G09B 1/00

(54) **KOMBINATIVER ELEMENTENSATZ ZUM AUSLEGEN VON FLÄCHEM MIT VARIERBAREM AUSSEHEN, INSBESONDERE ZUR ANWENDUNG ALS SPIELZEUG ODER ALS FLÄCHENBEDECKUNG**
COMBINATORY ELEMENT GAME FOR COVERING SURFACES WITH VARIOUS ASPECTS, PARTICULARLY TO BE USED AS A GAME OR A SURFACE COVERING
JEU COMBINATIF D'ELEMENTS POUR RECOUVRIR DES SURFACES D'ASPECTS DIVERS, EN PARTICULIER A UTILISER COMME JOUET OU REVETEMENT DE SURFACES

(30) Priorität: 31.01.1984 HU 41884
(43) Veröffentlichungstag der Anmeldung: 19.02.1986
(73) Patentinhaber: PIKY S.A., 62510 Arques (FR)
(72) Erfinder: HIDVEGI, Valéria, H-1136 Budapest (HU)
(74) Vertreter: Viering, Jentschura & Partner
(86) Internationale Anmeldenummer: HU8500004
(87) Internationale Veröffentlichungsnummer: WO8503453

(56) Entgegenhaltungen:
- DE-A- 1 603 079
- DE-A- 2 133 891
- FR-A- 1 318 822
- FR-A- 1 561 934
- FR-A- 2 462 178
- FR-A- 2 514 178
- GB-A- 2 128 104
- US-A- 1 849 676
- US-A- 1 941 558
- US-A- 3 464 145
- US-A- 3 831 295

## Beschreibung

Die Erfindung betrifft einen kombinativen Elementensatz zum Auslegen von Flächen mit variierbarem Aussehen, insbesondere zur Anwendung als Spielzeug oder als Flächenbedeckung, dessen Elemente quadratische Flächen aufweisen und die einzelnen Elementenflächen in Typen unterschiedlichen Aussehens eingeteilt werden können, wobei die Anzahl der Einzelelemente wesentlich grösser als die Anzahl der Typen ist.

Es sind schon sehr viele Typen der sogenannten Auslegespiele bekannt. Von diesen sind die «Puzzle-Spiele» meistverbreitet. Die Aufgabe liegt hier darin, dass ein Bild durch die geeignete Auslegung von unregelmässigen Elementen, die gewisse Einzelheiten des Bildes enthalten, rekonstruiert werden soll.

Die gemeinsamen Eigenschaften der Puzzle-Spiele bestehen darin, dass die Elemente nur in einer einzigen Kombination zusammengesetzt werden können, dass das zusammengesetzte Bild die ganze Oberfläche ausfüllt und weder die Form, noch die Muster der einzelnen Elemente gleich sind.

Eine herkömmliche Art des Auslegens von ein Bild oder Muster zeigenden Oberflächen aus Elementen ist das Mosaik. Bei der Anwendung des Mosaiks auf künstlerischem Niveau werden die einzelnen farbigen Steine (Elemente) nach deren Farben sorgfältig sortiert und in die vom Bild bedingten Formen gebrochen. Es sind Mosaikspiele bekannt, die das wirkliche Mosaik nachahmen und aus einfarbigen Elemententypen bestehen, die meistens eine Rhomboidform aufweisen. Aus diesen Spielen können verschiedene Formen ausgelegt werden. Hier sind die Formen der einzelnen Elemente massgebend hinsichtlich der Gestalt der damit auslegbaren Formen. Wegen der geradlinigen Konturlinien können durch die Mosaikspiele bogenförmige Formen nicht ausgelegt werden, obwohl das kindliche (menschliche) ästhetische Gefühl eben die bogenförmigen Formen schön findet.

Es sind weiterhin Auslegespiele bekannt, deren Elemente verschiedene Formen aufweisen, z.B. die aus Holz hergestellten verschiedenen Bauspiele, mit denen eine grosse Anzahl von flächenartigen oder räumlichen Formen auslegbar sind. Derartige Spiele sind nur ausnahmsweise für das vollkommene Ausfüllen einer Fläche geeignet, und die verschiedenen Grössen und Formen der Bauelemente erschweren ihre Aufbewahrung in einer Schachtel und ihre systematische Auswahl bei der Anwendung. Derartige Bauelemente sind vergleichsweise gross und sind im allgemeinen für die Schaffung von fein gegliederten Gestalten nicht geeignet.

Es sind weiterhin Auslegespiele bekannt, deren Elemente rasterartig jeweils einen Bildpunkt eines Bildes zeichnen. Diese Spiele ermöglichen die Auslegung einer grossen Anzahl von Kombinationen. Derartige Spiele sind z.B. die Spielsätze, deren Elemente kleine Ringe oder Rechtecke darstellen, die auf die Rasterstellen eines Spielblattes angelegt werden müssen. Mit diesen Spielen können schöne Figuren erst mit der Anwendung einer grossen Anzahl der Elemente ausgelegt werden, was einen grossen Zeit-und Arbeitsaufwand erfordert. Diese Arbeit ermüdet die Kinder und bietet ihnen kein sofortiges Erfolgserlebnis. Die ordnungsmässige Aufbewahrung der kleinen Elemente ist mit extra Problemen verbunden. Als allgemeiner Nachteil der nicht puzzle-artigen Auslegespiele kann erwähnt werden, dass die Auslegung von bogenartigen Konturlinien der Figuren von der Elementengestalt her nicht unterstützt ist. Bei Elementen mit geradliniger Form wirken die sich ergebenden treppenartigen Konturlinien störend, und im Falle der ringförmigen Elemente werden die geradlinigen Figurenkonturen nicht herstellbar.

Ausser den Auslegespielen können die Buchstabenauslegespiele erwähnt werden, bei denen auf der Oberfläche von flachen quadratischen Prismen Buchstaben oder Ziffern aufgeschrieben sind. Der Satz enthält mehrere Stücke mit den einzelnen Buchstaben und das Spiel ermöglicht das Zusammensetzen von verschiedenen Wörtern oder Ausdrücken.

Derartige Spiele sind hauptsächlich für Kinder mit 5 bis 7 Jahren bestimmt. Die Muster (die Buchstaben) der zusammengesetzten Wörter bilden keinen einheitlichen visuellen Eindruck für das Kind und die Kopplung zwischen den benachbarten Buchstaben kommt nur durch die Logik der Wortbildung zustande. Aus diesen Elementen kann kein Bild angefertigt werden.

Die erwähnte Problematik der Auslegespiele erscheint auch in einer allgemeineren Ebene. Das ästhetische Aussehen verschiedener Flächenbedekkungen wird durch die konkrete Ausführung der verwendbaren Grundelemente weitgehend bestimmt bzw. begrenzt. Dies bezieht sich auch auf die sich regelmässig wiederholenden Kombinationen von Fliesen oder anderen Bedeckungselementen, die die Verwirklichung höchstens nur einer kleinen Anzahl von figurativen Gestalten ermöglichen, d.h. dass die vom Anwender realisierbaren figurativen Kombinationen weitgehend beschränkt sind.

Die Aufgabe der Erfindung ist die Schaffung eines kombinativen Elementensatzes, mit dem die oben dargestellten Nachteile beseitigt werden können, und mit dessen Anwendung aus einer vergleichsweise kleinen Anzahl von Elemententypen eine praktisch unbegrenzte Anzahl von unterschiedlichen Gestalten der jeweiligen Lust, Begabung oder dem Anspruch des Verfassers (Spielers) entsprechend ausgelegt werden können, wobei durch die sich ergebenden Möglichkeiten das Erkennen der Wechselwirkung und der harmonischen Anwendung der Farben gefördert wird.

Gemäss der Erfindung wird die gestellte Aufgabe durch die Merkmale aus dem Patentanspruch 1 gelöst. Bevorzugte Ausgestaltungen der Erfindung sind aus den Unteransprüchen entnehmbar.

Es ist zwar ein kombinativer Elementensatz bekannt (FR-A-2 514 178), bei welchem die Elemente quaderförmige Halbwürfel sind, deren quadratischen Flächen in Typen unterschiedlichen Aussehens aufgeteilt werden können, wobei die Anzahl der Elemente wesentlich höher als die Anzahl der Typen ist und ausser Typen mit einfarbiger Fläche die Typen gemäss den Merkmalen b), e) und f) aus dem Patentanspruch 1 vorhanden sind. Jedoch sind auch Typen vorgesehen die nicht den im Patentanspruch 1 angegebenen Typen entsprechen. Besonders aber ist der bekannte Elementensatz unter dem Gesichtspunkt zusammengestellt, ein Lehrmittel für Kleinkinder zu schaffen, mit dem diese das Lesen und Schreiben lernen können. Hierzu sind an den Schmalseiten der Halbwürfel, deren quadratischen Flächen einfarbig sind, jeweils gleiche Buchstaben in unterschiedlichem Schriftbild dargestellt, wobei die einfarbigen quadratischen Flächen durch ihre Farbe anzeigen sollen, ob es sich bei dem jeweiligen Buchstaben um einen Vokal oder einen Konsonanten handelt. Bei anderen Halbwürfeln, deren quadratischen Flächen in zwei unterschiedlich gefärbte Dreiecksflächen aufgeteilt sind, die entlang einer Diagonalen der quadratischen Flächen aneinandergrenzen, sind an den Schmalseiten der Halbwürfel Ziffern oder den Wert von Ziffern wiedergebende Symbole dargestellt, wobei die quadratischen Flächen durch ihr Aussehen sich von denjenigen Halbwürfeln unterscheiden sollen, deren Schmalseiten mit Buchstaben versehen sind. Auch dieser bekannte Elementensatz ermöglicht aufgrund der Auswahl der Typen der verwendeten Muster der quadratischen Flächen der Halbwürfel anders als bei dem erfindungsgemässen Elementensatz lediglich das Auslegen einfacher Mosaiken und einfacher Formen wie z.B. das Zusammensetzen von Buchstaben.

Ein anderer bekannter Elementensatz mit Elementen mit quadratischen oder rechteckigen Flächen, die in Typen unterschiedlichen Aussehens aufgeteilt werden können, ist hinsichtlich der Auswahl der verwendeten Typen derart gestaltet, dass Ziffern und Buchstaben und einfache Symbole zusammen mit einfarbigen Flächen mosaikartig zusammengesetzt werden können (FR-A-1 561 934). Zu diesem Zweck sind ausser Typen, deren quadratischen Flächen einfarbig sind oder gemäss den Merkmalen b) oder f) aus dem Patentanspruch 1 gestaltet sind, unter anderen auch Typen vorgesehen, die in zwei unterschiedliche Farbflächen aufgeteilt sind, welche entlang einer geraden Linie aneinandergrenzen, die den Halbierungspunkt einer Schmalseite einer rechteckigen Fläche mit einem Eckpunkt derselben verbindet.

Der Bildelementensatz gemäss der Erfindung hingegen ist aufgrund seiner vielen Variationsmöglichkeiten bei einer verhältnismässig geringen Anzahl von Einzelelementen zur Schaffung einer grossen Anzahl von voneinander verschiedenen, in ihrem Charakter jedoch ähnlichen Bildern geeignet, die beispielsweise als dekoratives Beiwerk für Gebrauchsgegenstände verwendet werden können. Natürlich ist dieser Bildelementensatz auch für den Einsatz zu solchen Zwecken geeignet, bei denen auf einer vorgegebenen Fläche mit einer vorgegebenen Anzahl von Einzelelementen durch ihr Austauschen, Verschieben und Verdrehen oder dergleichen jeweils voneinander verschiedene Bilder geschaffen werden.

Die Erfindung wird nachstehend anhand der Zeichnungen näher erläutert.

In der Zeichnung:
Fig. 1 zeigt die wesentlichsten Elemententypen des kombinativen Elementensatzes nach der Erfindung,
Fig. 2 veranschaulicht die geometrischen Regeln, die die einzelnen Muster bestimmen,
Fig. 3 zeigt die Lage der bevorzugten Farben im Farbendreieck,
Fig. 4 bis 7 zeigen einige Kompositionsbeispiele, die durch den Elementensatz nach der Erfindung auslegbar sind,
Fig. 8 zeigt ein vergrössertes Bild eines Elementes mit einer Markierung an einer Seitenfläche,
Fig. 9 zeigt ein Spielblatt, das mit einem Rastemetz versehen ist (im verzerrten Massstab),
Fig. 10 zeigt die Schachtel des erfindungsgemässen Elementensatzes in perspektivischer Darstellung,
Fig. 11 zeigt ein Beispiel für das Zusammensetzen zweier Elementengruppen mit unterschiedlicher Elementengrösse,
Fig. 12 zeigt ein Beispiel für das partielle Auslegen einer Bildfläche,
Fig. 13 zeigt ein Beispiel für eine räumliche Struktur, die durch würfelförmige Elemente verwirklicht ist, und
Fig. 14 zeigt eine räumliche Gestalt, die durch würfelförmige Elemente gebildet ist.
Fig. 1 zeigt die hauptsächlichen Elemententypen des erfindungsgemässen Elementensatzes. Für die Ausgestaltung des Elementensatzes ist es von Bedeutung, dass eine (nach der Zeichnung äussere) Fläche jedes Elementes eine quadratische Form aufweist und auf dieser Fläche ein oder mehrere Muster angeordnet ist oder sind und die Muster nach vorbestimmten geometrischen Regeln ausgestaltet sind. Fig. 1 zeigt ein Element, das kein Muster enthält, und die quadratische Fläche dieses Elementes kann jede mögliche zum Elementensatz gehörende Farbe aufweisen. Die Farbe jeder Fläche ist immer homogen. In den Fig. 1 b bis 1 f sind Elemententypen dargestellt, deren Muster von kreisbogenförmigen Linien begrenzt sind. Unter dem Begriff «Muster» ist ein auf der Zeichnung schraffiert dargestellter und geometrisch einfach zusammengehörender geschlossener Flächenbereich zu verstehen, der zweckmässig einfarbig ist, wobei die jeweilige Musterfarbe von der Farbe der Grundfläche abweicht. Während in den Fig. 1 b bis 1 e jedes Element nur ein einziges Muster enthält, sind auf dem Elemententyp nach Fig. 1 f zwei Muster angeordnet. Die Elemententypen, die jeweils mit kreisbogenförmigem Muster versehen sind, bilden eine gesonderte Typengruppe.

Fig. 1 g bis 1 n zeigen Elemententypen, die jeweils mit einem oder mehreren geradlinigen Mustern versehen sind. Auch hier ist die Farbe von derjenigen der Grundfläche abweichend ausgestaltet. Die Typen mit geradlinigen Mustern bilden eine andere Typengruppe.

Fig. 2 zeigt die geometrischen Zusammenhänge, die die Formen der einzelnen Muster bilden. Die Seitenlänge des Quadrates beträgt 2A und deren Hälfte, die Länge A, kann als Grundlänge des Elementensatzes betrachtet werden. Für die kreisförmigen Muster kann fesgestellt werden, dass der Bogendurchmesser durch die Grundlänge geteilt werden kann, ohne dass ein Rest verbleibt. Die Grösse des Quotienten beträgt im Falle von Fig. 1 b eins, im Falle der Fig. 1 c, 1 und 1 f (innere Kreisbogen) zwei und im Falle von Fig. 1 und 1 f (äusserer Kreisbogen) vier.

Der Mittelpunkt des Kreisbogens kann der Mittelpunkt des Quadrates (1 b), der Seitenhalbierungspunkt (1c) oder ein Eckpunkt (1d, 1e, 1f) sein. Die Anzahl der innerhalb eines Elementes unterbringbaren Muster wird dadurch begrenzt, dass die einzelnen Muster voneinander getrennt sind und innerhalb eines Elementes keine Mischung der geradlinigen und kreisförmigen Muster vorkommen kann. Bei den Mustern der geradlinigen Gruppe ist zu beobachten, dass deren zwei Spitzen immer der Endpunkt der einen Seite des Quadrates ist und ihre ein oder zwei weiteren Spitzen an der Halbierenden der Nachbarseite oder -seiten sind. Es gibt insgesamt zwei Musterformen in der geradlinigen Gruppe: das eine ist ein Dreieck mit einer Grundseite 2A und der Höhe A, das andere ist ein Rechteck mit den Seiten 2A bzw. A.

In Fig. 3 werden die zweckmässig auswählbaren Farben der Elementenseitenflächen und der Muster des Elementensatzes dargestellt. Im Elementensatz sind die drei reinen Grundfarben zu verwenden, d.h. blau, rot und gelb, welche im Farbendreieck jeweils mit den Punkten B, R und Y bezeichnet sind. Die Mischfarben beliebiger Grundfarbenpaare sind auf der Geraden zu finden, die die entsprechenden Grundfarben miteinander verbinden. Als im Elementensatz verwendbare Mischfarben können die gleichen Mischungen beliebiger Grundfarbenpaare erwähnt werden, d.h. grün, lila und orange, welche jeweils mit den Punkten G, V und 0 bezeichnet sind. Wenn mehrere Farbenstufen der jeweiligen Mischungen zu verwenden sind, werden höchstens zwei Mischfarben verwendet, die in der Geraden voneinander möglichst im gleichen Abstand liegen. Beispielsweise können die blaugrünen (Punkt BG) und die gelbgrünen (Punkt YG), bzw. die blaulila (Punkt BV) und die rotlila (Punkt RV) Farben erwähnt werden.

Aus der hieraus bestimmten Farbenauswahl können durch die Anwendung geeigneter Kombinationen gefällige Elemententypen hergestellt werden. Die Grösse des Elementensatzes wird durch die Farbenauswahl und durch die Anzahl der verwendeten Typen bestimmt. Auch im kleinsten Elementensatz müssen wenigstens zwei Typen mit geradlinigem Muster und zwei mit kreisbogenförmigem Muster verwendet werden, da eben die Kombination der geradlinigen und kreisförmigen Muster ästhetisch sehr wohlgefällige Formen schafft.

Die bevorzugte Auswahl der Farben kann aus drucktechnischen Gründen auf den Zeichnungen nicht veranschaulicht werden, es wird aber für die in der Farbentheorie erfahrenen Fachleute klar, dass die vorgeschlagene Farbzusammensetzung den dynamischen und farbigen Eindruck der auslegbaren Formen sichert.

In einem Elementensatz können, entsprechend seiner Grösse, mehrere Elemente der jeweiligen Typen verwendet werden, wobei die Elementenanzahl jedoch unter den einzelnen Typen nicht unbedingt gleichmässig verteilt sein muss.

Die Fig. 4 bis 7 zeigen einige Beispiele für die auslegbaren Formen, und das Erkennen der einzelnen Typen wird durch ein Rasternetz mit Millimetereinteilung erleichtert. In der Zeichnung beträgt die Elementengrösse 5 x 5 mm, und in den mit starker Linie dargestellten Quadraten sind jeweils vier Elemente angeordnet. Anschaulichkeitshalber werden in der Zeichnung lediglich die inneren Grenzlinien der Muster bzw. diejenigen Grenzlinien dargestellt, die Felder mit voneinander verschiedenen Farben trennen.

Die Gestalt des stilisierten Hühnchens im unteren Feld der Fig. 4 braucht nur eine Fläche, die kaum mehr als 5 x 4 Elemente enthält. Eine derart kleine Elementenanzahl ermöglicht schon eine charakteristische ausdrucksvolle Figurendarstellung. Der Platzbedarf der dort veranschaulichten Hühner und Hähne beträgt ein Feld mit 16 x 14 Elementen, wobei die Darstellung sehr charakteristisch und ausdrucksvoll ist. Diese Feldgrösse ist noch nicht übermässig gross, da die tatsächliche Grösse der Elemente zweckmässig zwischen 20 und 40 mm beträgt. Wie in Fig. 4 veranschaulicht ist, können aus den Elementen sehr charakteristische Buchstaben, Aufschriften, Tabellen und dergleichen angefertigt werden. Das ganze Feld vertritt eine stilisierte Märchenkomposition.

Die vielseitigen Variationsmöglichkeiten und die Gestaltenanzahl des erfindungsgemässen Elementensatzes werden durch Fig. 5 unterstützt, worin detailreiche kleine, mittlere und grosse Tierfiguren dargestellt sind, die alle eine stilisierte ungarische Volksmärchengestalt aufweisen, und die stehende Gestalt des Mannes konzentriert die Aufmerksamkeit ins Zentrum der Komposition.

Die Tiere der Fig.6 betreffen schon eine andere Märchenwelt mit ähnlichem Reichtum der Details und mit einer durchschlagenden Ausdruckskraft.

Die Fig. 7 zeigt ein Beispiel aus der Welt des Zirkus mit einfachen Motiven, Blumen und dem einen Jongleur spielenden Clown.

Aufgrund der Beispiele kann leicht eingesehen werden, dass aus den in Fig. 1 dargestellten quadratischen Elementen, auch bei einer geringeren Anzahl der Typen sehr vielfältige Gestalten und Muster auslegbar sind. Im Gegensatz zu den Puzzle-Spielen wird die Phantasie durch nichts begrenzt und das Kind kann in spielerischer Weise die Entwicklung seiner Farbenwelt ermöglichen.

Die Elemente des erfindungsgemässen Elementensatzes können auch als flaches quadratisches Prisma angefertigt werden, wie es in Fig. 8 gezeigt ist. In diesem Fall können die Elemente in einem kleineren Raum aufbewahrt werden. Bei der der oberen Musterfläche gegenüberliegenden unteren Seite ist es zweckmässig, in das Elementenmateriat ein hartes ferromagnetisches Pulver einzumischen und die untere ferromagnetische Schicht zu magnetisieren. Wenn auf dem oberen Teil des in Fig. 9 dargestellten Spielblattes eine ähnliche aber weichmagnetische Schicht ausgebildet wird, können die Elemente stabil auf dem Spielblatt angelegt werden. Es ist zweckmässig, auf dem Spielblatt ein der Elementengrösse entsprechendes Rasternetz auszubilden und das Blatt zusammenfaltbar anzufertigen. Im offenen Zustand kann das Spielblatt durch Aufziehen eines in Fig. 9 dargestellten U-förmigen Stückes versteift werden.

Auf der Seitenfläche des in Fig. 8 gezeigten Elementes ist das für das Element kennzeichnende Muster aufgezeichnet. Diese Markierung kann die Elementenwahl aus dem in einer Schachtel aufbewahrten Elementensatz erleichtern. Fig. 10 zeigt eine bevorzugte Form der Schachtel, bei der die Elemente mit ihren Kanten in die entsprechenden Nuten der Schachtel eingelegt sind. Die zwischen den Nuten befindliche Fläche bietet einerseits eine Stütze für das gefaltete Spielblatt und andererseits ermöglicht das Markieren der entsprechenden Muster das ordnungsmässige Einlegen. Über der Schachteloberfläche ist eine Vertiefung angeordnet, die einen Raum für das Aufbewahren des Spielblattes bildet. Die Schachtel kann mit einem einschiebbaren Deckblatt abgedeckt werden.

Bei den bisherigen Beispielen war die Seitenlänge aller Elemente gleich. Der Elementensatz kann aber auch derart ausgebildet werden, dass die Elemente in Gruppen mit verschiedenen Seitenlängen einteilbar sind. Fig. 11 zeigt z.B. ein Hähnchen, das aus Elementen mit ganzen und halben Seitenlängen ausgelegt ist. Die Anwendung der Elemente mit kleineren Seitenlängen hilft bei der besseren Darstellung der Details. Für die Elementengrösse ist es wichtig, dass das Längenverhältnis 1:2 beträgt.

Fig. 12 zeigt ein Beispiel, bei dem die Elemente die zur Verfügung stehende Oberfläche nicht voll ausfüllen, wodurch eine Schlange ausgelegt ist. Die dargestellte Form nähert sich schon der abstrakten Darstellung.

Nach den Fig. 13 und 14 verfügen die Elemente über nicht nur eine einzige quadratische Fläche, sondern die würfelförmige Ausbildung ermöglicht die Ausnutzung von sechs Flächen. Fig. 13 zeigt eine volle räumliche Gestalt, auf deren Oberfläche ein wellenförmiges, räumliches Muster ausgebildet ist, das die Monotonie des im restlichen Teil ornamentfreien Quaders unterbricht.

Fig. 14 zeigt eine freie Komposition. Bei der Anwendung der Würfel ist es zweckmässig, eine gewisse Anzahl von Würfelflächen einfarbig auszubilden, damit die räumliche Gestalt über eine Ausgeglichenheit verfügen kann.

Aufgrund der erwähnten Beispiele kann eingesehen werden, dass die Anzahl der durch den erfindungsgemässen Elementensatz auslegbaren Kombinationen praktisch unbegrenzt ist und bei den gewählten Mustern zwischen den benachbarten Elementen eine subjektiv als aktiv wahrgenommene Kopplung zustande kommt. Eine derartige Kopplung ist bei den bekannten Buchstaben- oder Ziffern-Auslegespielen unbekannt, und demgegenüber ist die Anzahl der verwendeten Elemententypen überraschend gering. Diese Eigenschaft ermöglicht die Anwendung des erfindungsgemässen Elementensatzes in Form von verschiedenen Bekleidungen, beispielsweise als Kachel- oder Fliesenverkleidung, als Dekorationselemente oder Glasplatten.

Aus der Form der Muster ergibt sich, dass die verschieden ausgelegten Figuren eindeutig kennzeichnende Stilmerkmale aufweisen, die sowohl von Kindern als auch von Erwachsenen als wohlgefällig angenommen werden.

## Patentansprüche

1. Kombinativer Elementensatz zum Auslegen von Flächen variierbaren Aussehens, insbesondere als Spielzeug oder als Flächenbedeckung, dessen Elemente jeweils wenigstens eine quadratische Fläche aufweisen, entlang deren Quadratseiten die Elemente aneinandergesetzt werden können, wobei die Längen der Quadratseiten der Elemente untereinander gleich sind oder im Verhältnis von 1:2 voneinander verschieden sind und die quadratischen Flächen in Typen (a-n) unterschiedlichen Aussehens aufgeteilt werden können, wobei die Anzahl der Elemente wesentlich höher als die Anzahl der Typen ist und ausser Typen (a) mit einfarbiger quadratischer Fläche mehrere ausschliesslich der folgenden Typen vorhanden sind:
a) die quadratische Fläche ist in mehrere unterschiedliche Farbflächen aufgeteilt, wobei jeweils zwei Farbflächen entlang einer geraden Linie aneinandergrenzen, welche Linie einen Halbierungspunkt einer Quadratseite und eine Quadratecke miteinander verbindet (Typen g-k),
b) die quadratische Fläche ist in zwei unterschiedliche Farbflächen unterteilt, die entlang einer geraden Linie aneinandergrenzen, welche Linie die Halbierungspunkte zweier gegenüberliegender Quadratseiten verbindet (Typ n),
c) die quadratische Fläche ist in drei unterschiedliche Farbflächen unterteilt, von denen die erste und die zweite Farbfläche entlang einer geraden Linie, welche den Halbierungspunkt einer Quadratseite mit einer Quadraₜecke verbindet, und die zweite und die dritte Farbfläche entlang einer geraden Linie aneinandergrenzen, welche den Halbierungspunkt der zuletzt genannten Quadratseite mit dem Halbierungspunkt der gegenüberliegenden Quadratseite verbindet (Typen I, m),
d) die quadratische Fläche ist in mehrere unterschiedliche Farbflächen unterteilt, wobei jeweils zwei Farbflächen entlang eines Viertelkreisbogens aneinandergrenzen, dessen Krümmungsmittelpunkt in einer Quadratecke liegt und dessen Halbmesser der halben Länge einer Quadratseite entspricht (Typ
d),
e) die quadratische Fläche ist in mehrere unterschiedliche Farbflächen unterteilt, die entlang eines Viertelkreisbogens aneinandergrenzen, dessen Krümmungsmittelpunkt in einer Quadratecke liegt und dessen Halbmesser der Länge der Quadratseite entspricht (Typ e),
f) die quadratische Fläche ist in drei unterschiedliche Farbflächen unterteilt, wobei jeweils zwei Farbflächen entlang eines Viertelkreisbogens aneinandergrenzen und die Krümmungsmittelpunkte der Viertelkreisbogen in einer gemeinsamen Quadratecke liegen, wobei die Halbmesser der Viertelkreisbogen der halben bzw. der ganzen Länge der Quadratseite entsprechen (Typ f),
g) die quadratische Fläche ist in mehrere Farbflächen aufgeteilt, wobei jeweils zwei Farbflächen entlang eines Halbkreisbogens aneinandergrenzen, dessen Krümmungsmittelpunkt in dem Halbierungspunkt einer Quadratseite liegt und dessen Halbmesser der halben Länge der Quadratseite entspricht (Typ c),
h) die quadratische Fläche ist in zwei Farbflächen aufgeteilt, welche entlang eines Vollkreisbogens aneinandergrenzen, dessen Mittelpunkt in der Mitte des Quadrates liegt und dessen Durchmesser der halben Länge der Quadratseite entspricht (Typ b),
wobei in dem Elementensatz ausser dem Typ (a) mit einfarbiger quadratischer Fläche entweder wenigstens vier Typen mit kreisbogenförmigen Grenzlinien der Farbflächen oder wenigstens zwei Typen mit kreisbogenförmigen Grenzlinien der Farbflächen und wenigstens zwei Typen mit geraden Grenzlinien der Farbflächen vorhanden sind.
2. Kombinativer Elementensatz nach Anspruch 1, dadurch gekennzeichnet, dass die Farben der Farbflächen Grundfarben, d.h. Blau, Rot oder Gelb, und vorbestimmte Mischfarben beliebiger Grundfarbenpaare sind und die Anzahl der auf einer quadratischen Fläche verwendeten Farben höchstens drei beträgt.

3. Kombinativer Elementensatz nach Anspruch 1 oder 2, dadurch gekennzeichnet, dass die Elemente von flachen quadratischen Prismen gebildet werden, welche auf ihrer den Farbflächen abgewandten Seite eine harte ferromagnetische Schicht enthalten.

4. Kombinativer Elementensatz nach Anspruch 3, dadurch gekennzeichnet, dass auf wenigstens einer Elementenseitenfläche der Elemente eine auf den jeweiligen Elemententyp hinweisende Markierung ausgebildet ist.

5. Kombinativer Elementensatz nach Anspruch 3 oder 4, dadurch gekennzeichnet, dass ein Spielblatt vorhanden ist, welches mit einem der Elementengrösse entsprechenden Rasterliniennetz versehen ist, und dass das Spielblatt eine weichmagnetische Oberseite aufweist und längs wenigstens einer Linie zusammenfaltbar ausgebildet ist.

6. Kombinativer Elementensatz nach Anspruch 5, dadurch gekennzeichnet, dass eine Schachtel vorgesehen ist, die mehrere die Elemente entlang ihrer Seiten aufnehmende Nuten enthält, wobei zwischen den Nuten eine Stützfläche zum Stützen des zusammengefalteten Spielblattes ausgebildet ist.

7. Kombinativer Elementensatz nach Anspruch 1 oder 2, dadurch gekennzeichnet, dass die Elemente als Würfel ausgebildet sind und mehrere der Würfelflächen in Farbflächen unterteilt sind, die in die erwähnten Typen eingeteilt werden können.

## Claims

1. Combination set of elements for laying out surfaces with variable appearance, especially as a toy or as a surface covering, the elements thereof each comprise at least one square surface, said elements can be juxtaposed along the sides of the squares, the length of the sides of the squares of the elements are equal or differ by a ratio of 1:2, and the square surfaces can be divided into types (a-n) of different appearance, the number of the elements is substantially greater than the number of the types and in addition to types (a) with one color square surface, the set consists only of a plurality of the following types:
a) the square is divided into a plurality of different colored surfaces, in which pairs of the colored surfaces adjoining along respective straight lines which interconnect a midpoint of a side of a square with a corner of the square (types g-k),
b) the square surface is divided into two different colored surfaces adjoining along a straight line interconnecting two opposing midpoints of two opposing sides of the square (type n),
c) the square surface is divided into three different colored surfaces, of which the first and the second colored surfaces adjoining along a straight line that interconnects a midpoint of a side of the square with a corner of the square and the second and third ones of said colored surfaces adjoining along a further straight line that interconnects said midpoint with the midpoint of the opposite side (types I, m),
d) the square surface is divided into a plurality of different colored surfaces, in which pairs of said color surfaces adjoining along a quarter of a circle having a center point in a corner of the square and having a radius equal to half the length of the side of the square (type d),
e) the square surface is divided into a plurality of different colored surfaces adjoining along respective quarters of a circle with a center point lying in a corner of the square and having a radius equal to the side of the square (type e),
f) the square surface is divided into three different colored surfaces, in which respective pairs of said colored surfaces adjoining along respective quarters of circles having a common center point lying in a corner of the square and the radius of the first circle is equal to the side of the square while the second circle is half as long (type f),
g) the square surface is divided into a plurality of colored surfaces, wherein pairs of these colored surfaces adjoining along respective semicircles having centers in a midpoint of respective sides of the square and the diameter of said semicircles is equal to the length ot the side (type c),
h) the square surface is divided into two colored surfaces adjoining along a full circle, with the center of which lies in the middle point of the square and the diameter of which equals to halfthe length of the side of the square (type b),
wherein said set of elements in addition ot the type (a) with a one-color square surface comprises either at least four of said types with circularly curved boundary lines of the colored surfaces or at least two of the types with circularly curved boundary lines and at least two of the types with straight boundary lines of the colored surfaces.

2. The combination set of elements as claimed in claim 1, characterized in that the colors of the colored surfaces are primary colors, i.e. blue, red or yellow, and predetermined combination colors of any pair of said primary colors, and the maximum number of colors used on one square surface is three.

3. The combination set of elements as claimed in claim 1 or 2, characterized in that the elements are formed from flat quadratic prisms which have a hard ferromagnetic layer on the side opposite the colored surface.

4. The combination set of elements as claimed in claim 3, characterized in that on at least one side surface of a marking is provided associated with the type of the respective element.

5. The combination set of elements as claimed in claim 3 or 4, characterized in that a play board is provided having a grid of raster lines spaced in conformity with the size of said elements, said board comprises a soft magnetic topside and is foldable along at least one of said raster lines.

6. The combination set of elements as claimed in claim 5, characterized in that a box is provided which has longitudinal recesses in which said elements can be inserted and stored along their side surfaces, said box comprises a support surface between said recesses for supporting said board in a folded state.

7. The combination set of elements as claimed in claim 1 or 2, characterized in that the elements are formed as cubes, a plurality of side surfaces of said cubes comprise colored surfaces arranged to belong to respective ones of said types.

## Revendications

1. Ensemble d'éléments à combiner pour constituer des surfaces d'aspect variable, notamment en qualité de jouets ou pour recouvrir des surfaces dont les éléments présentent chacun au moins une surface carrée, le long des côtés de laquelle les éléments peuvent être juxtaposés mutuellement, les longueurs des côtés du carré des éléments étant égales entre elles ou différentes dans le rapport 1/2 et les surfaces carrées pouvant être séparées en type (a-n) d'aspects différents, le nombre des éléments étant sensiblement plus grand que celui des types et en dehors des types (a) à surface carrée unicolore, plusieurs étant disponibles exclusivement dans les types suivants:
a) la surface carrée est partagée en plusieurs surfaces colorées différentes avec, chaque fois, deux surfaces colorées séparées le long d'une ligne droite joignant le point milieu d'un côté du carré avec un sommet du carré (type g-k),
b) la surface carrée est divisée en deux surfaces colorées différentes, séparées par une ligne droite joignant les points milieux de deux côtés du carré opposés (type n),
c) la surface carrée est divisée en trois surfaces colorées dont la première et la deuxième sont séparées par une ligne droite joignant le point milieu d'un côté avec un sommet du carré et la deuxième et troisième surfaces colorées sont séparées par une ligne droite joignant le point milieu du côté du carré cité en dernier avec le point milieu du côté opposé du carré (type I, m),
d) la surface carrée est divisée en plusieurs surfaces colorées différentes, chaque fois deux surfaces colorées étant séparées par un quart de cercle dont le centre de courbure est à un sommet du carré et le demi diamètre correspond à la demi longueur d'un côté du carré (type d),
e) la surface carrée est divisée en plusieurs surfaces colorées séparées par un quart de cercle dont le centre de courbure est sur un sommet du carré et dont le demi diamètre correspond à la longueur du côté carré (type e),
f) la surface carrée est divisée en trois surfaces colorées différentes, de telle sorte que chaque fois deux surfaces colorées soient séparées par un quart de cercle dont les centres de courbure des quarts de cercle sont au même sommet du carré, les demi-diamètres des quarts de cercle correspondants étant à la moitié ou à la totalité de la longueur du côté du carré (type f),
g) la surface carrée est divisée en plusieurs surfaces colorées, de telle sorte que chaque fois deux surfaces colorées soient séparées par un demi cercle dont le centre de courbure est au point milieu d'un côté carré et le demi diamètre correspond à la demi longueur (type c),
h) la surface carrée est divisée en deux surfaces colorées séparées par un cercle complet dont le centre est au milieu du carré et le diamètre correspond à la demi longueur du côté du carré (type b),
de telle sorte que dans l'ensemble d'éléments, en dehors du type a) avec une surface carrée unicolore, soient disponibles ou bien au moins quatre types à lignes de séparation de surfaces colorées en forme d'arc de cercle, ou bien au moins deux types à lignes de séparation des surfaces colorées en forme d'arc de cercle, et au moins deux types avec les lignes droites de séparation des surfaces colorées.
2. Ensemble d'éléments à combiner selon la revendication 1, caractérisé en ce que les couleurs des surfaces colorées sont les couleurs fondamentales, c'est-à-dire bleue, rouge ou jaune ou des mélanges prédéterminés de deux couleurs fondamentales au choix et que le nombre des couleurs employées sur une surface carrée est, au maximum, de trois.
3. Ensemble d'éléments à combiner selon la revendication 1 ou 2, caractérisé en ce que les éléments sont formés de prismes cubiques plans contenant, sur le côté opposé aux surfaces colorées, une couche ferromagnétique dure.
4. Ensemble d'éléments à combiner selon la revendication 3, caractérisé en ce que sur au moins la surface d'un côté des éléments est portée une marque de repérage de chaque type d'éléments.
5. Ensemble d'éléments à combiner selon la revendication 3 ou 4, caractérisé en ce qu'il comporte une feuille de jeu munie d'un réseau de lignes correspondant à la taille des éléments, présentant une face supérieure en métal doux magnétique et pouvant se replier au moins le long d'une ligne.
6. Ensemble d'éléments à combiner selon la revendication 5, caractérisé en ce qu'il comporte une boîte, munie de plusieurs encoches recevant les éléments le long de ses côtés, une surface d'appui étant formé entre les encoches pour porter la feuille de jeu repliée.
7. Ensemble d'éléments à combiner selon la revendication 1 ou 2, caractérisé en ce que les éléments sont en forme de dés et que plusieurs des surfaces de dés sont divisées en surfaces colorées pouvant être réparties selon les types précités.
